# FASCICULE DE BREVET EUROPEEN

(11) **EP 0 458 658 B1**
(45) Date de publication et mention de la délivrance du brevet: **11.01.1995**
(21) Numéro de dépôt: 91400155.7
(22) Date de dépôt: 24.01.1991
(51) Int. Cl.: B66B 13/30

(54) **Linteau pour porte de cabine d'ascenseur**
Türsturz für die Tür einer Aufzugskabine
Lintel for door of elevator cabin

(30) Priorité: 25.05.1990 FR 9006522
(43) Date de publication de la demande: 27.11.1991
(73) Titulaire: OTIS ELEVATOR COMPANY, Farmington, CT 06032 (US)
(72) Inventeur: Verillon, Alain, F-93420 Villepinte (FR); Dintras, Alain, F-77090 Collegien (FR)
(74) Mandataire: Jolly, Jean-Pierre

(56) Documents cités:
- EP-A- 0 090 951
- AU-B- 1 584 988
- FR-A- 2 185 226
- US-A- 3 879 912
- US-A- 4 073 034
- US-A- 4 177 881
- US-A- 4 355 486

## Description

La présente invention concerne un linteau destiné à supporter et à guider les portes coulissantes d'une cabine d'ascenseur pendant leur mouvement
Un linteau pour porte de cabine d'ascenseur est connu par le brevet US-4 073 034. On décrira un linteau de ce type en se référant à la figure 1 annexée. Sur cette figure, on a représenté l'un des vantaux 10 d' une porte coulissante d'ascenseur. Ce vantail est suspendu à un chariot 12 muni de galets porteurs 14 et de contre-galets 16 qui roulent sur un rail 18 qui est lui-même fixé sur un linteau profilé 20. Celui-ci comprend généralement une aile de fixation 22 et une portion de section 24 en U à l'intérieur de laquelle sont logés les organes de commande de la porte, tels que les interrupteurs, les détecteurs, les contacts de sécurité, le cablage électrique, etc... Le rail est fixé sur l'aile centrale de la portion en U.

Un tel linteau présente plusieurs inconvénients :
- sa fabrication est relativement compliquée puisque l'on doit réaliser séparément le linteau et le rail, puis les assembler,
- selon le type de porte d'ascenseur, il faut utiliser un ou plusieurs linteaux. Par exemple, des portes à deux ou trois vantaux à ouverture latérale doivent être suspendues à deux ou trois rails différents,
- aucun réglage n'est permis pour la fixation des organes de commande sur le linteau,
- il n'est pas possible non plus de régler la position du linteau dans tous les plans horizontaux.

La présente invention vise à remédier à ces inconvénients et, à cet effet, elle a pour objet un linteau de porte d'ascenseur, caractérisé en ce qu'il est constitué par un unique profilé horizontal en forme de , réalisé par exemple par extrusion ou par moulage, et comprenant :
- d'une part une aile verticale sur la face intérieure de laquelle viennent d'extrusion ou de moulage :
   a) au moins un premier chemin de roulement horizontal pour les galets porteurs du ou des vantaux,
   b) au moins un second chemin de roulement horizontal distinct du premier chemin de roulement, pour les contre-galets dudit ou desdits vantaux, et situé dans le même plan vertical que le premier chemin de roulement et décalé à un niveau différent de celui-ci,
   c) des rainures horizontales situées à des niveaux différents, pour la fixation du matériel de commande de la porte,
   d) au moins une rainure formée sur la face supérieure de l'aile verticale pour la fixation du linteau sur la cabine d'ascenseur,
- et d'autre part, une aile horizontale sur la face supérieure de laquelle est formée au moins une rainure pour la fixation d'un moteur d'entraînement de la porte.

Selon un mode de réalisation de l'invention, le linteau comporte également un troisième chemin de roulement pour les galets d'au moins un second vantail, qui vient d'extrusion ou de moulage sur l'aile verticale au-dessus du second chemin de roulement, et un quatrième chemin de roulement pour les contre-galets du ou des seconds vantaux, qui est formé sur la face inférieure de l'aile horizontale, lesdits troisième et quatrième chemins de roulement se trouvant dans un même plan vertical décalé du plan vertical qui contient le premier et le second chemins de roulement d'une distance au moins égale à l'épaisseur d'un vantail.

Un mode de réalisation de l'invention sera décrit à présent à titre d'exemple non limitatif en regard des dessins annexés dans lesquels :
la figure 1 est une vue en perspective d'une porte de cabine d'ascenseur fixée sur un ensemble de rail et linteau selon la technique antérieure ;
la figure 2 est une vue en perspective d'un linteau selon l'invention supportant un vantail représenté en traits tiretés ;
la figure 3 est une vue en élévation en bout du linteau et du vantail ;
la figure 4 représente le linteau supportant deux vantaux ;
la figure 5 représente un linteau associé à un rail pour le montage de trois vantaux;
la figure 6 est une vue en perspection partielle montrant à titre d'exemple un interrupteur fixé à une rainure du linteau ;
la figure 7 est une vue en bout de la figure 6 ; et
la figure 8 illustre un autre mode de fixation d'un élément dans la rainure.

Avec référence aux figures 2 et 3, le linteau 26 est constitué par un profilé réalisé par moulage ou extrusion d'un matériau approprié, par exemple un métal, tel qu'aluminium, un alliage, une matière synthétique ou composite suffisamment résistante .

Le linteau est essentiellement en forme de et comprend une aile verticale 28 et une aile horizontale 30. Sur l'aile verticale est formé, du côté intérieur, un premier chemin de roulement horizontal 32 destiné au guidage de galets 34 fixés, de façon comme en soi, sur au moins un premier vantail 36.Le chemin de roulement 32 est situé de préférence au voisinage du bord inférieur de l'aile verticale et est légèrement décalé par rapport au plan de cette dernière.

Au-dessus du chemin 32 est intégré un second chemin de roulement 38 pour le guidage d'au moins un contre-galet 39 destiné à éviter le déplacement vertical du vantail 36. Le chemin est situé dans le même plan vertical que le premier chemin 32.

Un troisième chemin de roulement 40 est prévu au-dessus du second chemin, pour le roulement des galets 42 d'au moins un second vantail 44 (voir figure 4) et enfin, un quatrième chemin de roulement 46 destiné à des contre-galets du second vantail est ménagé sur la face inférieure de l'aile horizontale 30 du linteau, lesdits troisième et quatrième chemins se trouvant dans un même plan vertical qui est plus décalé de l'aile verticale 28 que celui qui contient les deux premiers chemins 32,38, de manière que les vantaux 36,44 n'interfèrent pas pendant leur mouvement.

Sur la face interne de l'aile verticale sont encore formées des rainures horizontales 48 ayant une section en en queue d'aronde ou de T et servant à fixer le matériel de commande de la porte, par exemple des interrupteurs, des détecteurs, des contacts de sécurité, le cablage électrique et les butées mécaniques des vantaux,comme on l'expliquera par la suite.

Pour la fixation du moteur d'entraînement de la porte et du coffret de manoeuvre électrique (non représentés), il est prévu plusieurs rainures 50 sur la face supérieure de l'aile horizontale.

Le linteau peut être fixé sur la cabine d'ascenseur au moyen d'une rainure 52 située à la partie supérieure de la face arrière de l'aile verticale et d'une rainure 54 se trouvant sur la face inférieure du premier chemin de roulement 32.

Il va de soi que le nombre de rainures illustrées sur les dessins, ainsi que leur disposition n'ont été donnés qu'à titre d'exemple. De même, les positions respectives indiquées pour les chemins de roulement ne sont pas limitatives.

Comme le montre la figure 3, le linteau 26 selon l'invention peut servir au guidage d'un unique vantail 36 à ouverture latérale, ou de deux vantaux à ouverture centrale. Dans un cas comme dans l'autre, les galets du ou des vantaux roulent sur le chemin de roulement inférieur 32.

Dans le mode de réalisation de la figure 4, il s'agit de guider le mouvement de deux vantaux 36,44 à ouverture latérale ou de quatre vantaux à ouverture centrale . Le premier vantail 36 est suspendu sur le chemin de roulement inférieur 32, exactement comme sur la figure 3, et le second vantail 44 sur le chemin de roulement supérieur 40,46 par les galets 42 et par au moins un contre-galet 43 respectivement.

Lorsque la cabine d'ascenseur comprend trois vantaux 36,44,56 à ouverture latérale ou six vantaux à ouverture centrale, on utilise, comme le montre la figure 5, la combinaison d'un linteau 26 et d'un rail 58 pourvu d'un chemin de roulement inférieur 60 et d'un chemin de roulement supérieur 62. Le rail est fixé sur le vantail du milieu 44 au moyen d'une plaque 64 et il porte un chariot 66 muni de galets 68 et d'au moins un contre-galet 69 qui roulent respectivement sur les rails supérieurs 40,46 du linteau. Le premier vantail 36 est accroché de la façon habituelle sur les chemins de roulement inférieurs 32,38 du linteau, et le troisième vantail 56 est suspendu sur les chemins de roulement 60,62 du rail 58 au moyen de galets 70 et d'au moins un contre-galet 71. Le rail 58 est dimensionné de manière que les trois vantaux puissent coulisser librement sans se gêner mutuellement.

Sur les figures 6 et 7, on a représenté un premier mode de fixation des matériels de commande cités ci-dessus, par exemple un interrupteur 72, dans l'une des rainures, par exemple la rainure 48. L'interrupteur est fixé au moyen de deux vis ou boulons 74,76 et deux écrous 78,80.

Les écrous étant initialement desserrés, on glisse les têtes des boulons dans la rainure à partir de l'extrémité de cette dernière. L'interrupteur est amené à sa position et les écrous sont serrés.

La figure 8 montre un autre mode de fixation, par exemple dans le cas d'un capteur 81. Celui-ci est fixé sur une aile 82 d'un support 84 en L dont l'autre aile 86 est solidarisée de la rainure 48 au moyen d'un boulon 88 et un écrou 90.

Pour empêcher le support de tourner, l'aile 86 comprend un doigt 92 plié vers l'intérieur de la rainure. Naturellement, le doigt peut être remplacé par un autre boulon et un autre écrou.

Il va de soi que le support illustre n'est qu'un exemple parmi beaucoup d'autres possibles pouvant être utilisés en fonction de la structure du matériel à fixer.

L'invention a donc permis de réaliser un linteau unique en ouverture latérale ou centrale , que le débattement soit à droite ou à gauche.

Ce linteau peut être utilisé pour toutes les dimensions d'ouverture. Il suffit de le couper à la longueur voulue. Tous les matériels fixés sur le linteau sont réglables en position en les faisant glisser le long des rainures 48 ou 50, et ce, aussi bien à l'usine que sur la cabine, et sans limite de précision. Les dispositions des rainures permettent de placer le linteau en position réglable dans tous les plans.

L'aile horizontale 30 sert de support pour le moteur d'entraînement des vantaux, mais également de protection des chemins de roulement 32,38,40,46, des galets et des contre-galets contre la chute d'objets. Elle est dimensionnée pour supporter le poids d'un homme, et peut alors faire office de marche-pied pour un opérateur.

Il va de soi que de nombreuses modifications de détail peuvent être apportées au mode de réalisation décrit sans sortir du cadre de l'invention. Par exemple, le linteau peut ne comporter qu'un unique chemin de roulement 32 ou 60 pour les galets 34 ou 70 et un unique chemin de roulement 38,62 pour les contre-galets.

## Revendications

1. Linteau pour porte de cabine d'ascenseur à au moins un vantail (36,44,56) muni de galets porteurs (34;42,68) et de contre-galets (39;69), ledit linteau étant constitué par un unique profilé horizontal (26) en forme de , réalisé par exemple par extrusion ou par moulage, et comprenant :
- d'une part une aile verticale (28) sur la face intérieure de laquelle viennent d'extrusion ou de moulage :
a) au moins un premier chemin de roulement horizontal (32,40) pour les galets porteurs (34;42,68) du ou des vantaux (36,44,56),
b) au moins un second chemin de roulement horizontal (38,46) distinct du premier chemin de roulement, pour les contre-galets (39;69) dudit ou desdits vantaux, et situé dans le même plan vertical que le premier chemin de roulement et décalé à un niveau différent de celui-ci,
c) des rainures horizontales (48) situées à des niveaux différents, pour la fixation du matériel de commande de la porte,
d) au moins une rainure (52) formée sur la face supérieure de l'aile verticale pour la fixation du linteau sur la cabine d'ascenseur,
- et d'autre part, une aile horizontale sur la face supérieure de laquelle est formée au moins une rainure (50) pour la fixation d'un moteur d'entraînement de la porte.

2. Linteau selon la revendication 1, caractérisé en ce qu'il ne comporte qu'un unique chemin de roulement (32) pour les galets (34) et un unique chemin de roulement (38) pour le ou les contre-galets (39).

3. Linteau selon la revendication 1, caractérisé en ce qu'il comporte également un troisième chemin de roulement (40) pour les galets (42) d'au moins un second vantail(44), qui vient d'extrusion ou de moulage sur l'aile verticale (28) au-dessus du second chemin de roulement (38), et un quatrième chemin de roulement (46) pour le ou les contre-galets du ou des seconds vantaux (44), qui est formé sur la face inférieure de l'aile horizontale (30), lesdits troisième et quatrième chemins de roulement se trouvant dans un même plan vertical décalé du plan vertical qui contient le premier et le second chemins de roulement, d'une distance au moins égale à l'épaisseur d'un vantail.

4. Linteau selon la revendication 1, caractérisé en ce que le matériel de commande (72) est fixé dans chaque rainure (48,50,52) au moyen de deux vis ou boulons (74,76) dont les têtes sont emprisonnées dans la rainure, et l'écrous (78,80) vissés sur les tiges des boulons.

5. Linteau selon la revendication 1, caractérisé en ce que le matériel de commande (81) est fixé sur une aile (82) d'un support en L (84) dont l'autre aile (86) est solidarisée de la rainure (48) au moyen d'un boulon (88) et un écrou (90), la seconde aile (86) comprenant un doigt (92) plié vers l'intérieur de la rainure.

6. Linteau selon la revendication 5, caractérisé en ce que le doigt est remplacé par un boulon et un écrou.

## Claims

1. Lintel for a lift door having at least one door leaf (36,44,56) provided with support rollers (34;42,68) and counter-rollers (39;69), said lintel consisting of a single horizontal section (26) in the form of a , produced for example by extrusion or moulding, and comprising:
on the one hand a vertical flange (28) on the inner surface of which are formed, by extrusion or moulding:
a) at least one first horizontal runway (32,40) for the support rollers (34;42,68) of the or each door leaf (36,44,56),
b) at least one second horizontal runway (38,46), separate from the first runway, for the counter-rollers (39;69) of said door leaf or leaves, which is situated in the same vertical plane as the first runway and offset as to be at a different level from said first runway,
c) horizontal grooves (48) located at different levels, for the attachment of the door control equipment,
d) at least one groove (52) formed on the upper surface of the Vertical flange for fixing the lintel to the lift cage,
and on the other hand a horizontal flange on the upper surface of which is formed at least one groove (50) for the attachment of a drive motor for the door.

2. Lintel according to claim 1, characterised in that it has only one runway (32) for the rollers (34) and one runway (38) for the or each counter-roller (39).

3. Lintel according to claim 1, characterised in that it also has a third runway (40) for the rollers (42) of at least one second door leaf (44), which is formed by extrusion or moulding on the vertical flange (28) above the second runway (38), and a fourth runway (46) for the or each counter-roller of the second door leaf or leaves (44), which is formed on the lower surface of the horizontal flange (30), said third and fourth runways being located in the same vertical plane, offset from the vertical plane which contains the first and second runways by a distance at least equal to the thickness of a door leaf.

4. Lintel according to claim 1, characterised in that the control equipment (72) is fixed in each groove (48,50,52) by means of two screws or bolts (74,76) the heads of which are trapped in the groove, and nuts (78,80) screwed onto the shanks of the bolts.

5. Lintel according to claim 1, characterised in that the control equipment (81) is fixed to one flange (82) of an L-shaped support (84) the other flange (86) of which is fixed to the groove (48) by means of a bolt (88) and a nut (90), the second flange (86) having a finger (92) bent round into the groove.

6. Lintel according to claim 5, characterised in that the finger is replaced by a nut and bolt.

## Patentansprüche

1. Türsturz für eine Aufzugkabine mit mindestens einem Flügel (36,44,56), der mit Stützrollen (34;42,68) und Gegenrollen (39;69) ausgestattet ist, wobei der Sturz durch ein einstückiges Horizontal-profil (26) in -Form gebildet ist, beispielsweise hergestellt durch Strangpressen oder Formen, und umfassend:
- einerseits einen Vertikalschenkel (28), auf dessen Innenseite durch Strangpressen oder Formen gebildet sind:
a) mindestens eine erste horizontale Laufbahn (32,40) für die Stützrollen (34;42,68) des Flügels oder der Flügel (36,44,56),
b) mindestens eine zweite, von der ersten Laufbahn verschiedene horizontale Laufbahn (38,46) für die Gegenrollen (39;69) des Flügels oder der Flügel, angeordnet in der gleichen Vertikalebene wie die erste Laufbahn und gegenüber dieser auf eine andere Höhe versetzt,
c) auf unterschiedlichen Höhen gelegene Horizontalnuten (48) zur Befestigung der Steuermittel der Tür,
d) mindestens eine, auf der Oberseite des Vertikalschenkels gebildete Nut (52) für die Befestigung des Sturzes an der Aufzugkabine,
- und andererseits einen Horizontalschenkel, an dessen Oberseite mindestens eine Nut (50) zur Befestigung eines Antriebsmotors für die Tür ausgebildet ist.

2. Sturz nach Anspruch 1,
**dadurch gekennzeichnet,**
daß er nur eine einzige Laufbahn (32) für die Rollen (34) und eine einzige Laufbahn (38) für die Gegenrolle oder Gegenrollen (39) aufweist.

3. Sturz nach Anspruch 1,
**dadurch gekennzeichnet,**
daß er eine dritte Laufbahn (40) für die Rollen (42) mindestens eines zweiten Flügels (44) aufweist, welche durch Strangpressen oder Formen an dem Vertikalschenkel (28) oberhalb der zweiten Laufbahn (38) ausgebildet ist, und eine vierte Laufbahn (46) für die Gegenrolle oder Gegenrollen des zweiten Flügels oder der zweiten Flügel (44) aufweist, die auf der Innenseite des Horizontalflügels (30) ausgebildet ist, wobei die dritte und die vierte Laufbahn sich in derselben Vertikalebene befinden, welche gegenüber der Vertikalebene, welche die erste und die zweite Laufbahn enthält, um eine Distanz versetzt ist, welche mindestens der Dicke eines Flügels entspricht.

4. Sturz nach Anspruch 1,
**dadurch gekennzeichnet,**
daß die Steuermittel (72) in jeder Nut (48,50,52) mit Hilfe zweier Schrauben oder Bolzen (74,76) befestigt sind, deren Köpfe in der Nut aufgenommen werden, sowie mit Muttern (78,80) die auf die Zapfen der Bolzen aufgeschraubt sind.

5. Sturz nach Anspruch 1,
**dadurch gekennzeichnet,**
daß die Steuermittel (81) an einem Schenkel (82) eines L-Trägers (84) fixiert sind, dessen anderer Schenkel (86) mit der Nut (48) über einen Bolzen (88) und eine Mutter (90) zusammengefügt ist, wobei der zweite Schenkel (86) einen in das Innere der Nut gebogenen Finger (92) aufweist.

6. Sturz nach Anspruch 5,
**dadurch gekennzeichnet,**
daß der Finger durch einen Bolzen und eine Mutter ersetzt ist.
